# EUROPÄISCHE PATENTSCHRIFT

(11) **EP 0 038 966 B1**
(45) Veröffentlichungstag und Bekanntmachung des Hinweises auf die Patenterteilung: **20.07.1983**
(21) Anmeldenummer: 81102639.2
(22) Anmeldetag: 08.04.1981
(51) Int. Cl.: B66B 1/06, B66B 1/32

(54) **Anfahrsteuereinrichtung für einen Aufzug**
Starting device for an elevator
Dispositif de démarrage pour un ascenseur

(30) Priorität: 21.04.1980 CH 3056/80
(43) Veröffentlichungstag der Anmeldung: 04.11.1981
(73) Patentinhaber: INVENTIO AG, CH-6052 Hergiswil NW (CH)
(72) Erfinder: Kindler, Gerhard, CH-6045 Meggen (CH)

## Beschreibung

Die Erfindung betrifft eine Anfahrsteuereinrichtung für einen Aufzug, mit einem über die Schliesskontakte eines Hauptschützes einschaltbaren Antriebsmotor und einer elektromechanischen Haltebremse, welche mindestens einen Bremsmagneten und eine Bremsfeder aufweist, wobei der eine Anschluss des Bremsmagneten über einen Schliesskontakt eines Bremsschützes an dem einen Pol einer Spannungsquelle angeschlossen ist und der Bremsmagnet beim Einschalten des Aufzugsantriebes erregt und die Haltebremse gegen die Kraft der Bremsfeder gelüftet wird.

Einfache, wirtschaftliche, mittels Asynchronmotoren betriebene Aufzüge dieser Gattung besitzen keine eigentlichen Anfahrsteuereinrichtungen. Bei derartigen aus der Fachliteratur bekannten Aufzügen, beispielsweise Bethmann: «Der Aufzugbau», Verlag Friedr. Vieweg, Braunschweig, 1913, Seite 507 und Fig. 773, wird der Bremsmagnet einer elektromechanischen Haltebremse über die Kontakte des Hauptschützes des Antriebsmotors erregt. Die Lüftung der Haltebremse gegen Gewichts- oder Federwirkung erfolgt hierbei schlagartig beim Einschalten des Antriebsmotors. Der Anfahrkomfort derartiger Aufzüge ist ungenügend, da sich der Anfahrruck durch das schlagartige Lüften und die plötzliche Überlagerung von Motoranlaufmoment und Lastmoment stark bemerkbar macht.

Weiterhin ist es bekannt, den Bremsmagneten der Haltebremse beim Anfahren über den Schliesskontakt eines Bremsschützes zu erregen. So wird beispielsweise bei einer Einrichtung nach der deutschen Auslegeschrift 1091303 das Bremsschütz beim Einschalten über einen Hilfskontakt des Hauptschützes des Antriebsmotors erregt. Hieraus ergibt sich eine gewisse Betriebssicherheit, da die Haltebremse erst gelüftet wird, wenn der Antrieb eingeschaltet ist. Ausserdem können mit einer solchen Anordnung Bremse und Antriebsmotor während der Verzögerungsphase des Aufzuges unabhängig voneinander gesteuert werden. Bei vorstehender Einrichtung entsteht automatisch eine Verzögerung zwischen dem Einschaltzeitpunkt und dem Beginn der Bremslüftung, womit jedoch keine nennenswerte Verbesserung des Anfahrkomforts erzielbar ist.

Es ist andererseits bekannt, eine elektromechaniche Haltebremse für das geregelte Abbremsen eines Aufzuges während der Verzögerungsphase zum Zwecke des genauen Anhaltens zu verwenden. So weist beispielsweise eine Bremseinrichtung nach der deutschen Offenlegungsschrift 2003951 einen Regelkreis auf, der aus einem aus der Drehzahl einer abzubremsenden Welle einen Istwert bildenden Tachometerdynamo, einem das Bremsprogramm enthaltenden Sollwertgeber, einem den Ist- und Sollwert vergleichenden Regelverstärker sowie einem auf einen Bremsmagnet einwirkenden Stellglied besteht.

Der Erfindung liegt die Aufgabe zugrunde, eine kostengünstige Anfahrsteuereinrichtung für einen Aufzug vorzuschlagen, mittels welcher der Anfahrkomfort wesentlich verbessert werden kann. Die Aufgabe wird durch die im Anspruch 1 gekennzeichnete Erfindung gelöst. Dadurch, das der Bremsmagnet BM der Haltebremse BR mit einer Regeleinrichtung RK verbunden ist, mittels welcher die Bremskraft während des Anfahrens linear abnehmend gesteuert wird, ist ein linear ansteigendes Anfahrmoment TR2 des Antriebes erzielbar. Die lineare Abnahme der Bremskraft setzt erst nach dem Abklingen der Einschalt-Momentenspitze des Antriebsmotors MH ein, was durch optimales Aufeinanderabstimmen der Startzeitpunkte des Sollwertgebers SWG und des Antriebsmotors MH sowie des P-Anteiles des Sollwertgebers SWG erreicht wird, wobei die Einschalt-Momentenspitze sich wegen der optimal ausgelegten Bremsfeder BF nur unwesentlich auswirken kann.

Die mit der Erfindung erreichten Vorteile sind hauptsächlich darin zu sehen, dass der aus der Überlagerung Motoreinschaltmoment-Lastmoment resultierende Anfahrruck stark reduziert wird und nach dem Abklingen des Einschaltmomentes bis zur vollständigen Lüftung der Haltebremse BR die Beschleunigungsänderung annähernd konstant ist. Damit wird der Anfahrruck weiter beträchtlich verkleinert und eine wesentliche Verbesserung des Anfahrkomforts erzielt. Ein weiterer Vorteil ist in der vorgeschlagenen Ausführung der Regeleinrichtung RK zu sehen, die alle Vorzüge elektronischer Einrichtungen, wie beispielsweise keine Verschleissteile, wartungsfrei, leichte Einstellbarkeit, lange zeitliche Stabilität und relativ niedrige Kosten, aufweist.

Auf beiliegender Zeichnung ist ein Ausführungsbeispiel der Erfindung dargestellt, das im folgenden näher erläutert wird. Es zeigen:
Fig. 1 eine schematische Darstellung der erfindungsgemässen Anfahrsteuereinrichtung,
Fig. 2 ein Diagramm des Momentenverlaufes bei Antrieben ohne Anfahrsteuereinrichtung,
Fig. 3 ein Diagramm des Erregerstromverlaufes des Bremsmagneten bei Antrieben ohne Anfahrsteuereinrichtung,
Fig. 4 ein Diagramm des Momentenverlaufes bei Anwendung der erfindungsgemässen Anfahrsteuereinrichtung und
Fig. 5 ein Diagramm der Übergangsfunktion des Sollwertgebers und des Erregerstromverlaufes des Bremsmagneten der erfindungsgemässen Anfahrsteuereinrichtung.

In der Fig. 1 ist mit MH der Antriebsmotor eines Aufzuges bezeichnet, welcher über eine Treibscheibe TS eine an einem Förderteil FS aufgehängte, über ein Gegengewicht G ausbalancierte Aufzugskabine K antreibt. Der Antriebsmotor MH, beispielsweise ein Asynchronmotor, ist über Schliesskontakte SH eines Hauptschützes HS und Schliesskontakte SR-D, SR-U zweier nicht dargestellter Richtungsschütze mit einem Drehstromnetz RST verbunden. Damit der Anlaufstrom nicht zu gross wird, ist der Asynchronmotor vorzugsweise polumschaltbar, mit sechs und vier Polen ausgeführt. Eine auf die Treibscheibe TS und den Antriebsmotor MH einwirkende elektromechanische Haltebremse BR weist mindestens einen Bremsmagneten BM und eine Bremsfeder BF auf, wobei der eine Anschluss 1 des Bremsmagneten BM über einen Schliesskontakt SB1 eines Bremsschützes BS an dem einen Pol3 einer Gleichspannungsquelle NG angeschlossen ist und der andere Anschluss 2 des Bremsmagneten BM mit einer nachstehend näher beschriebenen Regeleinrichtung RK in Verbindung steht. Das Bremsschütz BS weist einen weiteren Schliesskontakt SB2 auf, über welchen das Hauptschütz HS erregbar ist.

Die Regeleinrichtung RK besteht aus einem Sollwertgeber SWG, einem Istwertgeber IWG, einem eine Regelabweichung bildenden Substrahierer S, einem Zweipunktregler RV und einem als Stellglied dienenden Schalttransistor T.

Der Sollwertgeber SWG ist ein Operationsverstärker, der durch äussere Bauelemente derart programmiert ist, das seine Übergangsfunktion annähernd dem Zeitverhalten eines PI-Reglers entspricht. Der eine Eingang des Sollwertgebers SWG ist über den Schliesskontakt SB1 des Bremsschützes mit dem einen Pol 3 der Gleichspannungsquelle NG verbunden, während sein Ausgang am Eingang des Subtrahierers S angeschlossen ist.

Der Subtrahierer S ist ein die Differenz zwischen Soll- und Istwert verstärkender Operationsverstärker, dessen Ausgang mit dem Eingang des Zweipunktreglers RV verbunden ist. Der Zweipunktregler RV, ein als Schalter arbeitender Operationsverstärker, ist über seinen Ausgang an der Basis des Schalttransistors T angeschlossen. Der Kollektor des Schalttransistors T ist mit dem anderen Anschluss 2 des Bremsmagneten BM verbunden, wobei zwischen beide Anschlüsse 1, 2 des Bremsmagneten BM eine Diode D geschaltet ist.

Der Istwertgeber IWG besteht aus einem Verstärker V und einem Messwiderstand MR, welcher einerseits am Emitter des Schalttransistors T und dem einen Eingang des Verstärkers V und andererseits am anderen Pol 4 der Gleichspannungsquelle NG und dem anderen Eingang des Verstärkers V angeschlossen ist. Der Verstärker V ist ein Operationsverstärker, der durch äussere Bauelemente derart programmiert ist, dass der während der Sperrzeit des Schalttransistors T über den Bremsmagneten BM und die Diode D fliessende Freilaufstrom simuliert und verstärkt wird. Der Ausgang des Istwertgebers IWG ist mit dem Eingang des Subtrahierers S verbunden.

Die vorstehend beschriebene Anfahrsteuereinrichtung arbeitet wie folgt:
Bei Erteilung eines Fahrbefehls, beispielsweise für eine Aufwärtsfahrt, werden das entsprechende Richtungsschütz erregt und die dazugehörigen Schliesskontakte SR-U geschlossen. Über einen nicht dargestellten Hilfskontakt des Richtungsschützes wird dabei das Bremsschütz BS erregt, so dass der Schliesskontakt SB1 schliesst (Zeitpunkt I, Fig.5). Mittels des weiteren Schliesskontaktes SB2 des Bremsschützes BS wird das Hauptschütz HS erregt, worauf die Schliesskontakte SH geschlossen werden und der Antriebsmotor MH anzulaufen beginnt (Zeitpunkt 11, Fig. 4). Das Anfahrmoment würde dabei ohne Anwendung der erfindungsgemässen Anfahrsteuereinrichtung nach der Kurve TM verlaufen (Fig. 2 und 4).

Das anfänglich vorhandene, beispielsweise dem Dreifachen des Motornennmomentes TMN entsprechende Bremsmoment TB2₀, steht dem Motoranlaufmoment TM entgegen, so dass nur eine kleine, sich in geringem Masse auf den Anfahrkomfort auswirkende Drehmomentenspitze TR2₀ wirksam wird (Zeitpunkt 111, Fig. 4). Mit dem Schliessen des Kontaktes SB des Bremsschützes beginnt der Sollwertgeber SWG zu arbeiten, wobei ein dem P-Anteil der Übergangsfunktion entsprechender Stromsollwert i_{SOLL} an seinem Ausgang auftritt (Zeitpunkt I, Fig. 5). Da zu diesem Zeitpunkt der vom Istwertgeber IWG gelieferte Stromistwert i_{IST} parktisch Null ist, wird die Regelabweichung so gross, dass die Ausgangsspannung des Subtrahierers S einen ersten Grenzwert überschreitet. Dadurch springt die Ausgangsspannung des Zweipunktreglers auf einen Wert, der bewirkt, dass der Schalttransistor T in den leitenden Zustand gesteuert wird. Der nun durch den Bremsmagneten BM und den Schalttransistor T fliessende ansteigende Strom wird vom Istwertgeber IWG über den Messwiderstand MR erfasst und als Stromistwert i_{IST} dem Subtrahierer S zugeführt. Bei Annäherung des Stromistwertes i_{IST} an den inzwischen linear angestiegenen Stromsollwert i_{SOLL} unterschreitet die Ausgangsspannung des Subtrahierers S einen zweiten Grenzwert, wobei die Ausgangsspannung des Zweipunktreglers RV auf den ursprünglichen Wert zurückspringt und der Schalttransistor T in den nichtleitenden Zustand gesteuert wird. Der jetzt durch den Bremsmagneten BM und die Diode D fliessende absinkende Freilaufstrom wird im Istwertgeber IWG simuliert und als Stromistwert i_{rsT} dem Subtrahierer S zugeführt. Sinkt nun der Stromistwert i_{IST} so weit ab, dass die Ausgangsspannung des Subtrahierers S wiederum den ersten Grenzwert überschreitet, so wird der Schalttransistor aufs neue in den leitenden Zustand gesteuert, worauf sich die vorstehend geschilderten Vorgänge wiederholen. Der Mittelwert des Stromistwertes i_{IST}, der dem Mittelwert des durch den Bremsmagneten BM fliessenden Erregerstromes iₑᵣᵣ proportional ist, folgt auf diese Weise dem linear ansteigenden Stromsollwert ⁱS_{OLL} (Fig. 5).

Bei Erreichen eines Erregerstromes iₒ, nach einer einem Ansprechverzug t_{A} entsprechenden Zeitspanne, beginnt die Magnetkraft sich auf die Bremsfeder BF auszuwirken (Zeitpunkt IV, Fig. 4 und 5). Von diesem Zeitpunkt an wird das Bremsmoment TB2 proportional dem linear ansteigenden Erregerstrom iₑᵣᵣ abgebaut, wobei sich nach Überwiegen des Motoranlaufmomentes TM über das Bremsmoment TB2 ein linear ansteigendes resultierendes Anfahrmoment TR2=TM+TB2 ergibt (Fig. 4). Nach einer Zeit von beispielsweise 0,5 Sekunden ist mit dem vollständigen Lüften der Haltebremse BR der Anfahrvorgang abgeschlossen (Zeiptunkt V, Fig. 4), so dass der Antrieb auf die Nenngeschwindigkeit hochlaufen kann.

Beim Anfahren ohne Anwendung der erfindungsgemässen Anfahrsteuereinrichtung steigt beim Schliessen des Kontaktes SB des Bremsschützes (Zeitpunkt I, Fig. 3) der Erregerstrom iₑᵣᵣ des Bremsmagneten BM anfänglich relativ steil an, so dass der Stromwert iₒ schon nach einem sehr kleinen Ansprechverzug t_{A} erreicht wird (Zeitpunkt 11, Fig. 2 und 3). Von diesem Zeitpunkt an wird das Bremsmoment TB1 proportional dem annähernd nach einer e-Funktion verlaufenden Erregerstrom iₑᵣᵣ abgebaut, wobei sich ein nur wenig vom Motoranlaufmoment TM des im Zeitpunkt 111 (Fig. 2) anlaufenden Antriebsmotors MH abweichendes resultierendes Anfahrmoment TRi=TM+TB1 und damit ein ungenügender Anfahrkomfort ergibt.

## Patentansprüche

1. Anfahrsteuereinrichtung für einen Aufzug mit einem über die Schliesskontakte (SH) eines Hauptschützes einschaltbaren Antriebsmotor (MH) und einer elektromechanischen Haltebremse (BR), welche mindestens einen Bremsmagneten (BM) und eine Bremsfeder (BF) aufweist, wobei der eine Anschluss (1) des Bremsmagneten (BM) über einen Schliesskontakt (SB1) eines Bremsschützes (BS) an dem einen Pol (3) einer Spannungsquelle (NG) angeschlossen ist und der Bremsmagnet (BM) beim Einschalten des Aufzugsantriebes erregt und die Haltebremse (BR) gegen die Kraft der Bremsfeder (BF) gelüftet wird, dadurch gekennzeichnet, dass der Bremsmagnet (BM) mit einer Regeleinrichtung (RK) verbunden ist, wobei der Eingang eines Sollwertgebers (SWG) der Regeleinrichtung (RK) über den Schliesskontakt (SB1) des Bremsschützes (BS) an dem einen Pol (3) der Spannungsquelle (NG) angeschlossen ist und der andere Anschluss (2) des Bremsmagneten (BM) mit dem Kollektor eines als Stellglied der Regeleinrichtung (RK) dienenden Schalttransistors (T) verbunden ist, über welchen der Bremsmagnet (BM) an den anderen Pol (4) der Spannungsquelle (NG) schaltbar ist.

2. Anfahrsteuereinrichtung nach Anspruch 1, dadurch gekennzeichnet, dass ein weiterer Schliesskontakt (SB2) des Bremsschützes (BS) vorgesehen ist, der mit dem Hauptschütz (HS) verbunden und über welchen das Hauptschütz (HS) erregbar ist, so dass beim Einschalten des Aufzugsantriebes die Schliesskontakte (SH) des Hauptschützes (HS) zeitlich nach den Schliesskontakten (SB1, 2) des Bremsschützes schaltbar sind und der Sollwertgeber (SWG) zeitlich vor dem Start des Antriebsmotors (MH) zu arbeiten beginnt.

3. Anfahrsteuereinrichtung nach Anspruch 1 oder 2, dadurch gekennzeichnet, dass die Übergangsfunktion des Sollwertgebers (SWG) annähernd dem Zeitverhalten eines PI-Reglers entspricht.

4. Anfahrsteuereinrichtung nach Anspruch 1, dadurch gekennzeichnet, dass die Regeleinrichtung (RK) einen den Schalttransistor (T) in Abhängigkeit von der Regelabweichung steuernden Zweipunktregler (RV) aufweist.

5. Anfahrsteuereinrichtung nach Anspruch 1, dadurch gekennzeichnet, dass ein Istwertgeber (IWG) vorgesehen ist, der aus einem Verstärker (V) und einem Messwiderstand (MR) besteht, wobei der Messwiderstand (MR) einerseits mit dem Emitter des Schalttransistors (T) und dem einen Eingang des Verstärkers (V) und andererseits mit dem anderen Pol (4) der Spannungsquelle (NG) und dem anderen Eingang des Verstärkers (V) verbunden ist, und wobei während der Einschaltzeit des Schalttransistors (T) von dem über den Messwiderstand (MR) fliessenden Strom der Stromistwert ableitbar ist.

6. Anfahrsteuereinrichtung nach Anspruch 5, dadurch gekennzeichnet, dass der Verstärker (V) des Istwertgebers (IWG) ein mittels RC-Gliedern programmierter Operationsverstärker ist, wobei während der Sperrzeit des Schalttransistors (T) der durch den Bremsmagneten (BM) und einer diesem parallel geschalteten Diode (D) fliessende Strom simuliert und als Stromistwert verwendet wird.

7. Anfahrsteuereinrichtung nach Anspruch 1, dadurch gekennzeichnet, dass die Vorspannung der Bremsfeder (BF) so bemessen ist, dass das mechanische Bremsmoment (TB2₀) während des Haltes des Aufzugs das 3fache bis 3,5fache des Motor-Nennmomentes beträgt.

## Claims

1. Starting device for an elevator, with a drive motor (MH), which is switchable on through the closing contacts (SH) of a main contactor and an electromechanical holding brake (BR), which displays at least one brake magnet (BM) and a brake spring (BF), wherein the one terminal (1) of the brake magnet (BM) is connected through a closing contact (SB1) of a brake contactor (BS) to the one pole (3) of a voltage source (NG) and the brake magnet (BM) is excited on the lift drive being switched on and the holding brake (BR) is cleared against the force of the brake spring (BF), characterised thereby, that the brake magnet (BM) is connected with a regulating equipment (RK), wherein the input of a target value transmitter (SWG) of the regulating equipment (RK) is connected through the closing contact (SB1) of the brake contactor (BS) to the one pole (3) of the voltage source (NG) and the other terminal (2) of the brake magnet (BM) is connected with the collector of a switching transistor (T), which serves as setting member of the regulating equipment (RK) and through which the brake magnet (BM) is switchable to the other pole (3) of the voltage source (NG).

2. Starting device according to claim 1, characterised thereby, that a further closing contact (SB2) of the brake contactor (BS) is provided, which contact is connected with the main contactor (HS) and through which the main contactor (HS) is excitable so that, on the lift drive being switched on, the closing contacts (SH) of the main contactor (HS) are switchable later than the closing contacts (SB1, 2) of the brake contactor and the target value transmitter (SWG) begins to operate earlier than the starting of the drive motor (MH).

3. Starting device according to claim 1 or 2, characterised thereby, that the transient response of the target value transmitter (SWG) corresponds approximately to the time behaviour of a PI-regulator.

4. Starting device according to claim 1, characterised thereby, that the regulating equipment (RK) displays a two-position regulator (RV) controlling the switching transistor (T) in dependence on the regulating deviation.

5. Starting device according to claim 1, characterised thereby, that an actual value transmitter (IWG) is provided, which consists of an amplifier (V) and a measuring resistor (MR), wherein the measuring resistor (MR) is connected on one terminal with the emitter of the switching transistor (T) and the one input of the amplifier (V) and on the other terminal with the other pole (4) of the voltage source (NG) and the other input of the amplifier (V), and wherein the actual current value is derivable from the current flowing through the measuring resistor (MR) during the on-time of the switching transistor (T).

6. Starting device according to claim 5, characterised thereby, that the amplifier (V) of the actual value transmitter (IWG) is an operational amplifier programmed by means of RC-elements, wherein the current flowing through the brake magnet (BM) and a diode (D) connected parallel to this is simulated and used as actual currentval- ue during the off-time of the switching transistor (T).

7. Starting device according to claim 1, characterised thereby, that the bias of the brake spring (BF) is so dimensioned that the mechanical braking moment (TB2₀) during a stop of the lift amounts to 3 to 3,5 times the rated motor torque.

## Revendications

1. Dispositif de démarrage pour un ascenseur pourvu d'un moteur d'entraînement (MH) pouvant être enclenché par l'intermédiaire des contacts de fermeture (SH) d'un contacteur principal et d'un frein de maintien électromécanique (BR) comportant au moins un aimant de frein (BM) et un ressort de frein (BF), une des connexions (1) de l'aimant de frein (BM) étant reliée à l'un des pôles (3) d'une source de tension (NG) par l'intermédiaire d'un contact de fermeture (SB1 ) d'un contacteur de frein (BS), et l'aimant de frein (BM) étant excité et le frein de maintien (BR) desserré contre la force du ressort de frein (BF) lors de l'enclenchement de l'entraînement de l'ascenseur, caractérisé en ce que l'aimant de frein (BM) est relié à une installation régulatrice (RK), l'entrée d'un transmetteur de valeur de référence (SWG) de l'installation régulatrice (RK) étant reliée à l'un des pôles (3) de la source de tension par l'intermédiaire du contact de fermeture (SB1) du contacteur de frein (BS), alors que l'autre connexion (2) de l'aimant de frein (BM) est reliée au collecteur d'un transistor de commutation (T) qui sert en tant qu'organe de réglage de l'installation régulatrice (RK) et par l'intermédiaire duquel l'aimant de frein (BM) peut être connecté à l'autre pôle (4) de la source de tension (NG).

2. Dispositif de démarrage selon la revendication 1, caractérisé en ce qu'il est prévu un autre contact de fermeture (SB2) du contacteur de frein (BS) qui est relié au contacteur principal (HS) et par l'intermédiaire duquel le contacteur principal peut être excité de telle sorte que, lors de l'enclenchement de l'entraînement de l'ascenseur, les contacts de fermeture (SH) du contacteur principal (HS) puissent être connectés après les contacts de fermeture (SB1, 2) du contacteur de frein et le transmetteur de valeur de référence (SWG) commencer à travailler avant la mise en marche du moteur d'entraînement (MH).

3. Dispositif de démarrage selon la revendication 1 ou la revendication 2, caractérisé en ce que la fonction de transition du transmetteur de valeur de référence (SWG) correspond approximativement au comportement de temps d'un régulateur Pl.

4. Dispositif de démarrage selon la revendication 1, caractérisé en ce que l'installation régulatrice (RK) comporte un régulateur à deux paliers (RV) commandant le transistor de commutation (T) en dépendance de l'écart de réglage.

5. Dispositif de démarrage selon la revendication 1, caractérisé en ce qu'il est prévu un transmetteur de valeur effective (IWG) constitué d'un amplificateur (V) et d'une résistance de mesure (MR), la résistance de mesure (MR) étant, d'un côté, reliée à l'émetteur du transistor de commutation (T) ainsi qu'à une entrée de l'amplificateur (V) et, de l'autre côté, reliée à l'autre pôle (4) de la source de tension (NG) ainsi qu'à l'autre entrée de l'amplificateur (V), et la valeur effective du courant pouvant être dérivée du courant circulant dans la résistance de mesure (MR) durant le temps de mise en circuit du transistor de commutation (T).

6. Dispositif de démarrage selon la revendication 5, caractérisé en ce que l'amplificateur (V) du transmetteur de valeur effective (IWG) est un amplificateur opérationnel programmé au moyen de circuits RC, le courant circulant, durant le temps de blocage du transistor de commutation (T), à travers l'aimant de frein (BM) et une diode (D) montée en parallèle avec ce dernier étant simulé et utilisé en tant que valeur effective du courant.

7. Dispositif de démarrage selon la revendication 1, caractérisé en ce que la tension initiale donnée au ressort de frein (BF) est calculée de façon que, pendant l'arrêt de l'ascenseur, le couple mécanique de freinage (TB2₀) soit de 3 à 3,5 fois supérieur au couple nominal du moteur.
